# FASCICULE DE BREVET EUROPEEN

(11) **EP 0 244 293 B1**
(45) Date de publication et mention de la délivrance du brevet: **26.07.1989**
(21) Numéro de dépôt: 87400853.5
(22) Date de dépôt: 15.04.1987
(51) Int. Cl.: B65D 83/14

(54) **Embout pour distribuer un produit moussant**
Düse zum Abgeben eines Schaumproduktes
Nozzle for dispensing a foaming product

(30) Priorité: 30.04.1986 FR 8606273
(43) Date de publication de la demande: 04.11.1987
(73) Titulaire: L'OREAL, 75008 Paris (FR)
(72) Inventeur: Goncalves, Antonin, F-95410 Groslay (FR)
(74) Mandataire: Peuscet, Jacques

(56) Documents cités:
- FR-A- 1 099 584
- FR-A- 2 086 738
- FR-A- 2 453 794
- FR-A- 2 476 034
- US-A- 2 981 446
- US-A- 3 406 878

## Description

La présente invention concerne un embout pour distribuer un produit moussant destiné à être monté sur un récipient pressurisé équipé d'une valve à tige émergeante selon le préambule de la revendication 1.

Un tel embout comprend généralement un élément de fixation assurant son maintien sur le récipient et un élément de distribution qui est mobile par rapport à cet élément de fixation. L'élément de distribution comporte, d'une part, un alésage intérieur destiné à recevoir de façon étanche la tige émergeante de la valve et, d'autre part, un tube de distribution dont le canal intérieur communique avec l'alésage. Le sommet de la tige émergeante occupe dans cet alésage un premier niveau, dit inférieur, quand l'élément de distribution n'est soumis à aucune action d'un utilisateur, et un second niveau, dit supérieur, quand l'utilisateur agit sur l'élément de distribution pour provoquer la distribution du produit contenu dans le récipient pressurisé.

Ainsi, lorsque l'utilisateur exerce une pression sur l'élément de distribution, il entraîne, d'une part, l'ouverture de la valve dont est muni le récipient et par suite une éjection du produit contenu dans ce récipient dans le tube et, d'autre part, un enfoncement de la partie inférieure du tube autour de la tige de valve grâce à l'alésage. Le produit moussant est donc éjecté dans le tube et délivré à la partie supérieure de celui-ci où l'utilisateur peut recueillir la quantité de produit moussant délivré. Dès que l'utilisateur relâche sa pression sur l'élément de distribution, il entraîne la fermeture de la valve : aucun produit moussant n'est donc plus éjecté dans le tube et par suite recueilli à l'extrémité supérieure de celui-ci. Mais la faible quantité de produit moussant qui est encore. situé à l'intérieur du tube, c'est-à-dire dans le canal intérieur de celui-ci y demeure : au bout d'un certain temps, le produit moussant restant dans le tube aura tendance à se liquéfier de telle sorte qu'il coulera le long de la paroi du tube jusqu'à la tige émergeante de la valve. La mousse liquéfiée peut ainsi pénétrer dans cette tige où elle séchera, entraînant par là-même un bouchage de ceiie-ci et un non-fonctionnement de la valve lorsque l'utilisateur appuiera sur l'élément de distribution au bout d'un certain délai.

Aussi un des buts de la présente invention est-il de proposer un embout du type décrit ci-dessus qui permet d'obvier à cet inconvénient tout en étant simple et économique.

Ce but ainsi que d'autres qui apparaîtront par la suite, sont atteints par un embout pour distribuer un produit moussant du type précité, qui est caractérisé, selon la présente invention, par le fait que, dans la paroi inférieure de l'alésage est ménagée au moins une cannelure dont le sommet est disposé entre les niveaux supérieur et inférieur précités et dont la base débouche au-dessus de la coupelle de valve dans une zone de l'alésage qui n'est pas obturée par la tige de la valve.

De préférence, la zone de l'alésage, dans laquelle débouche la base de la (ou des) cannelure(s), a une forme évasée, dont la grande section est la plus voisine de la coupelle de valve et dont la petite section se raccorde à une zone de l'alésage dont la section droite est sensiblement celle de la tige émergeante, cette dernière zone contenant le sommet de la (ou des) cannelure(s). Cette zone évasée de l'alésage est, par exemple, tronconique.

Avantageusement, la zone de t'aiésage dont la section droite est sensiblement celle de la tige émergeante, est une zone cylindrique à section droite circulaire, le sommet de la tige émergeante venant, à son niveau supérieur, en appui contre un épaulement annulaire dans la zone centrale duquel débouche le canal intérieur du tube de distribution.

Préférentiellement, l'embout comporte une pluralité de cannelures. Celle(s)-ci est (ou sont) sensiblement parallèle(s) à l'axe de l'alésage.

Avantageusement, la (ou les) cannelure(s) a (ou ont), dans la zone de l'alésage dont la section droite est sensiblement celle de la tige émergeante, une section transversale rectangulaire.

Lorsque l'embout comporte plusieurs cannelures, celles-ci sont, de préférence, régulièrement réparties dans la paroi de l'alésage.

Selon un mode de réalisation préféré de l'inven- ton, l'élément de fixation de l'embout sur le récipient est une collerette encliquetée sur le bourrelet de sertissage de la coupelle de valve. Dans ce cas, l'élément de distribution comporte une plaquette solidaire de la collerette par une charnière élastique, cette plaquette étant munie d'un élément poussoir et portant le tube de distribution qui est disposé sensiblement perpendiculairement à la plaquette.

La description qui va suivre et qui ne présente aucun caractère limitatif, doit être lue en regard des figures annexées parmi lesquelles :
- la figure 1 est une vue extérieure d'un récipient pressurisé comportant un embout selon la présente invention ;
- la figure 2 est une coupe verticale de la partie supérieure du récipient pressurisé de la figure 1 comportant cet embout ;
- la figure 3 est une vue à plus grande échelle de la zone A de la figure 2 lorsqu'aucune action n'est exercée sur la valve du récipient pressurisé ;
- la figure 4 correspond à la figure 3 lorsqu'une action est exercée sur la valve du récipient pressurisé ; et
- la figure 5 est une coupe transversale selon la ligne V-V de la figure 3.

Ainsi qu'on peut le voir notamment sur les figures 1 et 2, un embout, désigné dans son ensemble par le référence 1, pour distribuer un produit moussant enfermé dans un récipient pressurisé 2, comporte comme élément de fixation, une collerette 3 permettant de le fixer par encliquetage sur le bourrelet de sertissage de la coupelle de valve 4. Il comporte également un élément de distribution qui est constitué d'une plaquette 6 solidaire de la collerette 3 par une charnière élastique 5. Cette charnière élastique 5 est relativement épaisse pour avoir une mémoire permettant, après utilisation, un retour à une position sensiblement horizontale de la plaquette 6. Cette plaquette 6 est munie d'un élément poussoir 8, ou bouton-poussoir, et porte un tube de distribution 7 qui est disposé sensiblement perpendiculairement à la plaquette 6, selon le présent exemple de réalisation.

Ce tube comporte à sa partie inférieure, c'est-à-dire celle par laquelle il se raccorde à la plaquette 6, un alésage intérieur 9 destiné à recevoir de façon étanche la tige émergeante 10 de la valve dont est muni ce récipient 2 pressurisé : ceci est notamment visible sur la figure 3. Le sommet de la tige émergeante 10 de la valve occupe dans l'alésage 9 un premier niveau, dit inférieur, comme représenté sur la figure 3, quand un utilisateur n'exerce aucune action sur le bouton-poussoir 8, et un second niveau, dit supérieur, quand l'utilisateur agit sur ce bouton-poussoir 8 pour provoquer la distribution d'une quantité de produit.

Selon la présente invention, dans la paroi inférieure de l'alésage 9 sont ménagées des cannelures 11 dont les sommets sont disposés entre les niveaux inférieur et supérieur et dont les bases débouchent au-dessus de la coupelle de valve 4, dans une zone de l'alésage 9 qui n'est pas obturée par la tige émergeante 10 de la valve. Ces cannelures 11, qui sont dans cet exemple au nombre de huit, sont régulièrement réparties dans la paroi de l'alésage 9, et sont sensiblement parallèles à l'axe de cet alésage 9.

La zone de l'alésage 9, dans laquelle débouche la base des cannelures 11, a une forme évasée tronconique, dont la grande section est la plus voisine de la coupelle de valve 4 et dont la petite section se raccorde à une zone de l'alésage 9 dont la section droite est sensiblement celle de la tige émergeante au jeu près nécessaire pour permettre le coulissement de cette tige dans l'alésage 9. Dans cette dernière zone, les cannelures 11 y ont leur sommet situé et ont une section transversale rectangulaire. Cette même zone est cylindrique à section droite circulaire, le sommet de la tige émergeante venant, à son niveau supérieur, en appui étanche avec un épaulement annulaire 12 dans la zone centrale duquel débouche le canal intérieur 13 du tube de distribution 7.

Lorsque l'utilisateur exerce une pression sur le bouton-poussoir 8, comme représenté par la flèche F sur la figure 4, il abaisse la plaquette 6 par rotation autour de la charnière 5 de telle sorte que l'ouverture de la valve est provoquée. Du produit moussant est alors éjecté hors du récipient 2 dans le tube 7 : l'utilisateur recueille du produit moussant à l'extrémité du tube 7 tant qu'il maintient sa pression sur le bouton-poussoir 8. Du fait de l'abaissement de la plaquette 6, l'épaulement 12 vient en appui étanche avec le sommet de la tige émergeante 10 : celle-ci obture ainsi le sommet des cannelures 11.

Lorsque l'utilisateur relâche son action sur le bouton-poussoir 8, il entraîne une fermeture de la valve, une remontée de la plaquette 6 et par suite du tube 7 le long de la tige 10 : dans cette position représentée à la figure 3, le sommet de la tige émergeante 10 de valve est situé au-dessous du sommet des cannelures 11. Ainsi, les parois de la tige émergeante 10 de valve et du tube 7 délimitent, au niveau des cannelures 11, des conduits par lesquels pourra s'écouler le produit moussant, contenu dans le tube 7, qui se sera liquéfié après l'éjection d'une quantité de mousse comme expliqué plus haut.

Le produit moussant liquéfié évacué par les cannelures 11 est recueilli dans la coupelle de valve 4. Il ne vient donc pas stagner au-dessus de l'extrémité supérieure de la tige 10 de valve au niveau de l'alésage 9 : il n'a donc plus tendance à pénétrer à l'intérieur de la tige 10 de la valve et par suite de la boucher en séchant.

## Revendications

1. Embout pour distribuer un produit moussant contenu dans un récipient pressurisé (2) équipé d'une valve à tige émergeante portée par une coupelle de valve (4), ledit embout comportant un élément de fixation assurant son maintien sur le récipient (2) et un élément de distribution mobile par rapport audit élément de fixation, l'élément de distribution comportant, d'une part, un alésage intérieur (9) destiné à recevoir de façon étanche la tige émergeante de la valve et, d'autre part, un tube de distribution (7) dont le canal intérieur communique avec l'alésage (9), le sommet de la tige émergeante (10) de la valve occupant dans l'alésage (9) un premier niveau, dit inférieur, quand l'élément de distribution n'est soumis à aucune action d'un utilisateur, et un deuxième niveau, dit supérieur, quand un utilisateur agit sur l'élément de distribution pour provoquer la distribution, caractérisé par le fait que, dans la paroi inférieure dudit alésage (9) est ménagée au moins une cannelure (11), dont le sommet est disposé entre les niveaux supérieur et inférieur précités et dont la base débouche au-dessus de la coupelle de valve (4), dans une zone de l'alésage (9) qui n'est pas obturée par la tige (10) de la valve.

2. Embout selon la revendication 1, caractérisé par le fait que la zone de l'alésage (9), dans laquelle débouche la base de la (ou des) cannelure(s) (11), a une forme évasée, dont la grande section est la plus voisine de la coupelle de valve (4) et dont la petite section se raccorde à une zone de l'alésage (9) dont la section droite est sensiblement celle de la tige émergeante (10), cette dernière zone contenant le sommet de la (ou des) cannelure(s).

3. Embout selon la revendication 2, caractérisé par le fait que la zone évazée de l'alésage (9) est tronconique.

4. Embout selon l'une des revendications 2 ou 3, caractérisé par le fait que la zone de l'alésage (9), dont la section droite est sensiblement celle de la tige émergeante (10), est une zone cylindrique à section droite circulaire, le sommet de la tige émergeante (10) venant, à son niveau supérieur, en appui contre un épaulement annulaire dans la zone centrale duquel débouche le canal intérieur du tube de distribution (7).

5. Embout selon l'une des revendications 1 à 4, caractérisé par le fait qu'il comporte une pluralité de cannelures (11).

6. Embout selon l'une des revendications 1 à 5, caractérisé par le fait que le (ou les) cannelure(s) (11) est (ou sont) sensiblement parallèle(s) à l'axe de l'alésage (9).

7. Embout selon la revendication 2, caractérisé par le fait que la (ou les) cannelure(s) (11) a (ou ont), dans la zone de l'alésage (9) dont la section droite est sensiblement celle de la tige émergeante (10), une section transversale rectangulaire.

8. Embout selon la revendication 5, caractérisé par le fait que les cannelures (11) sont régulièrement réparties dans la paroi de l'alésage (9).

9. Embout selon l'une des revendications 1 à 8, caractérisé par le fait que l'élément de fixation de l'embout sur le récipient est une collerette (3) encliquetée sur le bourrelet de sertissage de la coupelle de valve (4).

10. Embout selon la revendication 9, caractérisé par le fait que l'élément de distribution comporte une plaquette (6) solidaire de la collerette (3) par une charnière élastique (5), ladite plaquette (6) étant munie d'un élément poussoir (8) et portant le tube de distribution (7) qui est disposé sensiblement perpendiculairement à la plaquette (6).

## Patentansprüche

1. Ansatzstück zum Verteilen eines Schaumprodukts, das sich in einem Druckbehälter (2) befindet, der mit einem aus dem Behälter herausragenden und von einer Ventilkuppe (4) getragenen stielartigen Ventil ausgestattet ist, wobei das Ansatzstück ein Befestigungselement, das seine Befestigung auf dem Behälter (2) sicherstellt, und ein bezüglich des Befestigungselements bewegliches Abgabelement besitzt, das eine innere Bohrung (9) die auf abdichtende Weise den aus dem Ventil herausragenden Stiel aufnehmen soll, und ein Abgaberöhrchen (7) aufweist, dessen innerer Kanal mit der Bohrung (9) kommuniziert, wobei die Spitze des aus dem Ventil herausragenden Stiels (10) in der Bohrung (9) eine erste als untere Höhe bezeichnete Position einnimmt wenn das Abgabeelement nicht vom Benutzer betätigt ist, und eine zweite als obere Höhe bezeichnet Position einnimmt, wenn der Benutzer das Abgabelement betätigt, um die Abgabe des Produkts zu bewirken, dadurch gekennzeichnet, daß in der Innenwand der Bohrung (9) wenigstens eine Rille (11) ausgenommen ist, deren Spitze sich zwischen der oben definierten oberen und unteren Höhe befindet und deren Basis über der Ventilkuppe (4) in einen Bereich der Bohrung (9) mündet, welcher nicht durch den Stiel (10) des Ventils verschlossen ist.

2. Ansatzstück nach Anspruch 1, dadurch gekennzeichnet, daß der Bereich der Bohrung (9), in den die Basis der Rille (11) mündet, eine sich erweitemde Form besitzt, deren breiter Abschnitt der Ventilkuppe (4) am nächsten liegt und deren schmaler Abschnitt sich an einen Bereich der Bohrung (9) anfügt, dessen Querschnitt im wesentlichen dem des herausragenden Stiels (10) entspricht und in welchem sich die Spitze der Rille(n) befindet (befinden).

3. Ansatzstück nach Anspruch 2, dadurch gekennzeichnet, daß der sich erweiternde Bereich der Bohrung (9) kegelstumpfförmig ist.

4. Ansatzstück nach Anspruch 2 oder 3, dadurch gekennzeichnet, daß der Bereich der Bohrung (9), dessen Querschnitt im wesentlichem dem des herausragenden Stiels (10) entspricht, eine zylindrischen Zone mit kreisförmigem Querschnitt ist, wobei die Spitze des. herausragenden Stiels (10) an ihrer oberen Höhe gegen eine ringförmige Schulter in dem zentralen Bereich in Anschlag kommt, in welchen der innere Kanal des Abgaberöhrchens (7) mündet.

5. Ansatzstück nach einem der Ansprüche 1 bis 4, dadurch gekennzeichnet, daß es mehrere Rillen (11) aufweist.

6. Ansatzstück nach einem der Ansprüche 1 bis 5, dadurch gekennzeichnet, daß die Rille(n) (11) im wesentlichen parallel zur Achse der Bohrung (9) verläuft (verlaufen).

7. Ansatzstück nach Anspruch 2, dadurch gekennzeichnet, daß die Rille(n) (11) im Bereich der Bohmg (9), deren Querschnitt im wesentlichen dem des herausragenden Stiels (10) entspricht, einen rechteckigen Querschnitt besitzt (besitzen).

8. Ansatzstück nach Anspruch 5, dadurch gekennzeichnet, daß die Rillen (11) regelmäßig in der Wand der Bohrung (9) verteilt sind.

9. Ansatzstück nach einem der Ansprüche 1 bis 8, dadurch gekennzeichnet, daß das Element zum Befestigen des Ansatzstücks auf den Behälter ein Kragen (3) ist, der auf dem Bördelwulst der Ventilkuppe (4) eingerastet ist.

10. Ansatzstück nach Anspruch 9, dadurch gekennzeichnet, daß das Abgabeelement ein Plättchen (6) besitzt, das durch ein elastisches Gelenk (5) mit dem Kragen (3) verbunden ist, wobei das Plättchen (6) mit einem Druckelement (8) ausgestattet ist und das Abgaberöhrchen (7) trägt, das im wesentlichen senkrecht zum Plättchen (6) angeordnet ist.

## Claims

1. An end fitting for dispensing a foaming product contained in a pressurised container (2) provided with a valve with an emergent stem carried by a valve cup (4), the said end fitting comprising a fixing element ensuring its hold on the contianer (2) and a dispensing element which is movable in relation to the said fixing element, the dispensing element comprising, on the one hand, an internal bore (9) intended to receive the emergent stem of the valve in a leakproof manner, and on the other hand, a dispensing tube (7) whose internal duct communicates with the bore (9), the top of the emergent stem (10) of the valve occupying in the bore (9) a first level, called the lower, when the dispensing element is not subjected to any action by a user, and a second level, called the upper, when a user is acting on the dispensing element to produce the dispensing, characterised in that in the lower wall of the said bore (9), there is arranged at least one groove (11) whose top is disposed between the above mentioned upper and lower levels and whose base issues above the valve cup (4) in a zone of the bore (9) which is not obturated by the stem (10) of the valve.

2. An end fitting according to Claim 1, characterised in that the zone of the bore (9) wherein there issues the base of the groove or grooves (11) has a flared shape, whose large cross section is the nearer to the valve cup (4) and whose small cross section is joined to a zone of the bore (9) whose cross section is substantially that of the emergent stem (10), this latter zone containing the top of the groove or grooves.

3. An end fitting according to Claim 2, characterised in that the flared zone of the bore (9) is frusto- conical.

4 An end fitting according to one of Claims 2 or 3, characterised in that the zone of the bore (9) whose cross section is substantially that of the emergent stem (10) is a cylindrical zone with a circular cross section, the top of the emergent stem (10) coming to bear at its upper level against an annular shoulder, in the central zone whereof there issues the internal duct of the. dispensing tube (7).

5. An end fitting according to one of Claims 1 to 4, characterised in that it comprises a plurality of grooves 11).

6. An end fitting according to one of Claims 1, to 5, characterised in that the groove or grooves (11) is or are substantially parallel to the axis of the bore (9).

7. An end fitting according to Claim 2, characterised in that the groove or grooves (11) has, (or have) a rectangular transverse cross section in the zone of the bore (9) whose cross section is substantially that of the emergent stem (10).

8. An end fitting according to Claim 5, characterised in that the grooves (11) are regularly distributed in the wall of the bore (9).

9. An end fitting according to one of Claims 1 to 8, characterised in that the element fixing the end fitting on the container is a collar (3) catch engaged on the crimped rim of the valve cup (4).

10. An end fitting according to Claim 9, characterised in that the dispensing element comprises a disc (6) fixed to the collar (3) by an elastic hinge (5), the said disc (6) being provided with a push button element (8) and carrying the dispensing tube (7) which is disposed substantially perpendicular to the disc (6).
